# EUROPÄISCHE PATENTSCHRIFT

(11) **EP 3 293 440 B1**
(45) Veröffentlichungstag und Bekanntmachung des Hinweises auf die Patenterteilung: **12.02.2020**
(21) Anmeldenummer: 17190128.3
(22) Anmeldetag: 08.09.2017
(51) Int. Cl.: F21S 2/00, F21V 7/09, F21S 8/02, F21Y 115/10

(54) **LEUCHTENSATZ**
LIGHT SET
JEU D'ÉCLAIRAGES

(30) Priorität: 12.09.2016 DE 102016011054
(43) Veröffentlichungstag der Anmeldung: 14.03.2018
(73) Patentinhaber: Bartenbach Holding GmbH, 6071 Aldrans (AT)
(72) Erfinder: Anselm, Mag. Christian, 6112 Wattens (AT); Reisecker, Dipl.-Ing. Christian, 6166 Fulpmes (AT)
(74) Vertreter: Thoma, Michael

(56) Entgegenhaltungen:
- EP-A1- 2 594 843
- EP-A2- 1 978 298
- EP-A2- 2 322 847
- DE-U1-202015 000 690
- US-A- 3 588 493

## Beschreibung

Die vorliegende Erfindung betrifft allgemein Strahler mit zumindest einer Lichtquelle und einem Reflektor zum Formen eines Strahlenbündels. Insbesondere betrifft die Erfindung dabei einen Leuchtensatz umfassend mehrere Strahler, von denen jeder zumindest eine Lichtquelle und einen Reflektor umfasst, der zumindest drei Schalensegmente und einen die Schalensegmente gemeinsam einfassenden Reflektorkragen aufweist und von der Lichtquelle abgegebenes Licht einfängt und in Form eines Strahlenbündels abgibt, wobei die Reflektorkrägen aller Strahler einander entsprechende Umfangskonturen und/oder Anschlussmaße besitzen, so dass die Strahler gegeneinander austauschbar in dieselbe Einbauumgebung montierbar sind.

Derartige Strahler sind beispielsweise aus den Schriften DE 20 2015 000 690 U1, US 3 588 49 B und EP 19 78 298 A2 bekannt.

In verschiedenen Beleuchtungsanwendungen werden eine Vielzahl von Strahlern in regelmäßigen Anordnungen verbaut, so dass die Strahler möglichst gleiche Erscheinungsbilder besitzen und die gleichen Anschlussmaße aufweisen sollen, um ein insgesamt harmonisches Erscheinungsbild zu erzielen und die Strahler gegeneinander austauschen zu können bzw. nicht für jeden Strahler eine eigene Einbaufassung zu benötigen. Beispiele hierfür sind in Decken- oder Wandpaneelen verbaute Strahleranordnungen, deren Strahler in Paneelaussparungen eingepasst werden müssen. Um gleiche Aussparungen vorsehen zu können, sollen möglichst alle Strahler dieselben Anschlussmaße und -konturen aufweisen, beispielsweise alle quadratisch mit bestimmten Maßen ausgebildet sein. Da die Umfangskonturen im Wesentlichen durch die Reflektoren der Strahler beeinflusst werden, sollten die Reflektoren einander entsprechende Umfangskonturen und Anschlussmaße besitzen.

Werden sämtliche Strahler mit einander entsprechenden Umfangskonturen und Anschlussmaßen verwendet, besteht bislang jedoch ein Problem darin, dass die erzielbaren Beleuchtungsszenarien relativ beschränkt sind. Werden beispielsweise rechteckige Aussparungen für die Reflektoren bzw. Strahler vorgesehen, ergeben entsprechend geformte Reflektoren oft rechteckig beleuchtete Flächenstücke, während runde Aussparungen für runde Reflektoren üblicherweise runde Flächenstücke beleuchten. Insofern ist es schwierig, ein einheitliches Erscheinungsbild zu erzielen, wenn verschiedene Strahler verschiedene Lichtstärkeverteilungen und Lichtbündelkonturen erzielen sollen.

Die genannten Anforderungen stellen sich nicht nur bei Raum- oder Gebäudebeleuchtungsaufgaben im Sinne der vorgenannten Decken- oder Wandpaneelen mit Strahlerfeldern, sondern auch bei anderen Anwendungen von Strahlern, bei denen ein und dieselbe Fassung oder dasselbe Gehäuse bzw. allgemein dieselbe Einbauumgebung für verschiedene Strahler nutzbar sein soll, um je nach Beleuchtungsaufgabe einen geeigneten Strahler mit einem passend geformten Strahlenbündel und Lichtstärkeverteilung verwenden zu können. Beispielsweise gibt es bei Shop-Beleuchtungen Vitrinen mit vorbestimmten Aussparungen für Strahler, wobei jedoch je nach Belegung bzw. Ausstellware in der Vitrine unterschiedliche Beleuchtungsszenarien zu realisieren sind. Wird beispielsweise ein Speiseteller ausgestellt, kann es vorteilhaft sein, diesen mit einem kreisrunden Strahlkegel auszuleuchten, während eine rechteckige Silberplatte vielleicht besser mit einem rechteckigen Strahlenkegel bestrahlt wird. Auch bei Küchen- und Gangbeleuchtungen kann es vorteilhaft sein, in gleiche Einbauaussparungen bzw. Leuchten- oder Strahlergehäuse verschiedene Strahler montieren zu können. Beispielsweise Kann es gewünscht sein, im normalen Abendbetrieb einen langen Gang durch schmale, runde Warmlichtkegel atmosphärisch zu akzentuieren, während für einen Notfall-, beispielsweise Brandfallbetrieb eine möglichst vollständige, breit strahlende Weißlichtausleuchtung gewünscht sein kann. Um dennoch ein gleichmäßiges Erscheinungsbild erzielen zu können, sollten unterschiedliche Strahler mit unterschiedlichen Abstrahlcharakteristiken gleiche Erscheinungsbilder besitzen und in gleiche Einbauumgebungen im Sinne von Gehäuse oder dergleichen montierbar sein.

Der vorliegenden Erfindung liegt die Aufgabe zugrunde, einen verbesserten Leuchtensatz der genannten Art sowie verbesserte Strahler hierfür zu schaffen, die Nachteile des Standes der Technik vermeiden und Letzteren in vorteilhafter Weise weiterbilden. Insbesondere soll mit gegeneinander austauschbaren Strahlern eine größere Variabilität der Abstrahlcharakteristiken und Beleuchtungsszenarien erzielt werden, ohne dies mit Abstrichen bei der Homogenität des Strahlerlichts und der Leuchteneffizienz und der Notwendigkeit vieler verschiedener Einbaufassungen zu erkaufen.

Erfindungsgemäß wird die genannte Aufgabe durch einen Leuchtensatz gemäß Anspruch 7 sowie einen Strahler gemäß Anspruch 1 gelöst. Bevorzugte Ausgestaltungen der Erfindung sind Gegenstand der abhängigen Ansprüche.

Es wird also ein Leuchtensatz mit mehreren Strahlern vorgeschlagen, die trotz gleicher Umfangskonturen und/oder gleicher Anschlussmaße der Reflektorkrägen aller Strahler verschiedene Abstrahlcharakteristiken verwirklichen. Der Zusammenhang zwischen dem Querschnitt des vom Reflektor abgegebenen Strahlenbündels und der Außenkontur des Reflektors wird sozusagen aufgehoben. Erfindungsgemäß umfasst der Leuchtensatz einen ersten Strahler, dessen Reflektor dazu ausgebildet ist, ein im Querschnitt rundes Strahlenbündel abzugeben, und als Schalensegmente Freiformflächen besitzt, von denen jede dazu ausgebildet ist, im Querschnitt des Strahlenbündels zumindest einen Flächenanteil von zumindest 2/n zu bestrahlen, wobei n die Anzahl der Schalensegmente des Reflektors ist, sowie zumindest einen zweiten Strahler, dessen Reflektor dazu ausgebildet ist, ein im Querschnitt mehreckiges Strahlenbündel abzugeben, und als Schalensegmente Freiformflächen besitzt, von denen jede dazu ausgebildet ist, im Querschnitt des Strahlenbündels zumindest einen Flächenanteil von zumindest 2/n zu bestrahlen, wobei n auch hier die Anzahl der Schalensegmente des Reflektors ist. Trotz Segmentierung der lichttechnisch effektiven Reflektorfläche in mehrere Schalensegmente wird also insbesondere auch ein rundes Strahlenbündel erzeugt, während die genannte Segmentierung gleichermaßen für die Erzeugung von eckigen Strahlenbündeln genutzt wird. Dabei wird die Segmentierung dazu genutzt, das Strahlenbündel mehrfach bzw. überdeckend auszuleuchten, indem jedes Schalensegment einen Flächenanteil des vom Strahlenbündel insgesamt beleuchteten Flächenstücks beleuchtet, der mindestens doppelt so groß ist wie der Flächenanteil des jeweiligen Schalensegments an der gesamten lichttechnisch aktiven Fläche des Reflektors bzw. der Summe aller Schalensegmente. Sind also beispielsweise drei Schalensegmente vorgesehen, so dass ein Schalensegment ein Drittel Flächenanteil an der aktiven Reflektorfläche hat, beleuchtet dieses Schalensegment mindestens zwei Drittel der gesamten vom Reflektor insgesamt bestrahlten Fläche. Hierdurch kann eine gleichmäßige, homogene Ausleuchtung erzielt werden.

Der genannte erste Strahler, der ein rundes Strahlenbündel erzeugt, kann hierbei grundsätzlich verschieden ausgebildet sein, wobei das genannte runde Strahlenbündel im Querschnitt kreisrund oder elliptisch oder oval oder in ähnlicher Weise rund sein kann.

In Weiterbildung der Erfindung können auch verschiedene Strahler mit verschieden geformten, insgesamt betrachtet runden Strahlenbündeln vorgesehen sein. Ist beispielsweise der erste Strahler bzw. dessen Reflektor dazu ausgebildet, ein kreisrundes Strahlenbündel zu erzeugen, kann ein dritter Strahler vorgesehen sein, dessen Reflektor dazu ausgebildet ist, ein elliptisches oder ovales Strahlenbündel zu erzeugen. Dabei sind die Schalensegmente jeweils als Freiformflächen ausgebildet, die in der vorgenannten Weise jeweils einen Flächenanteil von zumindest 2/n des kreisrunden, beleuchteten Flächenstücks bzw. 2/n des elliptischen oder ovalen beleuchteten Flächenstücks ausleuchten.

Der vorgenannte zweite Strahler, der ein eckiges Strahlenbündel erzeugt, kann ebenfalls verschieden ausgebildet sein, wobei dessen Reflektor insbesondere dazu konfiguriert sein kann, ein im Querschnitt polygonales Strahlenbündel, insbesondere ein rechteckiges oder sechseckiges Strahlenbündel zu erzeugen. Grundsätzlich wäre es aber auch möglich, ein dreieckiges, fünfeckiges oder in anderer Weise mehreckiges Polygon als Strahlenbündel vorzusehen.

Unabhängig von der Konturierung der Freiformflächen der Schalensegmente und der Querschnitte der davon beleuchteten Strahlenbündel kann der die Schalensegmente einfassende Reflektorkragen unterschiedlich konturiert sein. Insbesondere kann auch der Reflektorkragen des Reflektors, der einen runden Strahlenkegel bzw. ein rundes Strahlenbündel erzeugt, eine eckige, insbesondere polygonale Kontur wie beispielsweise in Form eines Quadrats oder eines Rechtecks oder eines Sechsecks aufweisen. Umgekehrt kann der Reflektorkragen eines Reflektors, der in der vorgenannten Weise ein eckiges Strahlenbündel abgibt, eine runde Konturierung aufweisen, beispielsweise eine kreisrunde oder elliptische bzw. ovale Umfangskontur aufweisen. Um die Austauschbarkeit der Strahler bzw. Reflektoren gegeneinander und damit die Montierbarkeit in dieselbe Einbauumgebung zu erzielen, wird jedoch für die Reflektoren der Strahler eines zusammengehörigen Leuchtensatzes dieselbe Umfangskontur des Reflektorkragens gewählt.

Wird ein außenumfangsseitig eckig konturierter Reflektorkragen vorgesehen, kann die Anzahl dessen Ecken der Anzahl der Schalensegmente des Reflektors entsprechen, beispielsweise also ein sechseckiger Reflektorkragen an einem sechsschaligen Reflektor. Hierdurch kann eine insgesamt kompakte, kleinbauende Reflektoranordnung geschaffen werden. Grundsätzlich kann aber auch ein Reflektorkragen vorgesehen werden, dessen Eckenzahl von der Schalenzahl abweicht, also beispielsweise ein sechseckiger Kragen an einem vierschaligen Reflektor, wobei aber auch wie ausgeführt ein kreisrunder oder ovaler oder elliptischer Kragen an solchermaßen mehrschaligen Reflekoren vorgesehen sein kann.

In ähnlicher Weise kann auch die Anzahl der Schalensegmente unabhängig von der Konturierung des Strahlenbündels gewählt sein. Beispielsweise können vierschalige Reflektoren zur Erzeugung eines runden Strahlenbündels und gleichermaßen zur Erzeugung eines viereckigen Strahlenbündels und zur Erzeugung eines sechseckigen Strahlenbündels verwendet werden. Analog können auch sechsschalige Reflektoren zur Erzielung eines viereckigen Strahlenbündels oder anderer Strahlenbündel Verwendung finden, wobei in der vorgenannten Weise jeweils vorgesehen ist, dass jedes Schalensegment im beleuchteten Flächenstück einen zumindest doppelt so großen Flächenanteil beleuchtet als es dem Flächenanteil des Schalensegments an der aufsummierten Gesamtfläche aller Schalensegmente entspricht. Andere Segmentierungen wie drei-, fünf- oder achtschalige Reflektoren sind ebenfalls möglich, um verschieden geformte Strahlenbündel zu erzeugen.

In vorteilhafter Weiterbildung der Erfindung können die Schalensegmente und deren Freiformflächen derart konturiert sein, dass jedes Schalensegment im Wesentlichen die gesamte bestrahlte Fläche, die von dem Strahlenbündel des Strahlers insgesamt ausgeleuchtet wird, bestrahlt wird.

Zusätzlich zu dem reflektierten Indirektlichtanteil, der von den genannten Schalensegmenten abgegeben wird, kann den Reflektor ein unreflektierter Direktlichtanteil verlassen, den die Lichtquelle direkt an den Schalensegmenten vorbei abstrahlt. In vorteilhafter Weiterbildung der Erfindung sind die Abrisskanten der Schalensegmente dabei derart konturiert, dass der an den Schalensegmenten unreflektiert vorbei abgestrahlte Direktlichtanteil im Wesentlichen vollständig das auch von dem reflektierten Indirektlichtanteil beleuchtete Flächenstück beleuchtet und darauf beschränkt ist. Mit anderen Worten können der Direktlichtanteil und der Indirektlichtanteil dieselben Abrisswinkel haben, so dass sowohl der Indirektlichtanteil als auch der Direktlichtanteil jeweils 100% der Fläche beleuchten, die von dem Strahler insgesamt ausgeleuchtet wird.

Die genannte Abrisskante der Schalensegmente, die den Abrisswinkel des Direktlichtanteils bestimmen, kann insbesondere durch eine Übergangskontur zwischen den Schalensegmenten und dem die Schalensegmente einfassenden Reflektorkragen gebildet sein. Der genannte Reflektorkragen selbst kann lichttechnisch inaktiv ausgebildet sein, wobei sich der Reflektorkragen insbesondere von der genannten Übergangskontur zu den Schalensegmenten hin unter einem Winkel nach außen aufweiten kann, der größer ist als der Abrisswinkel, so dass kein Licht, und zwar weder das reflektierte Indirektlicht von den Schalensegmenten noch das unreflektierte Direktlicht auf den Reflektorkragen fällt.

Je nach Ausbildung der Freiformflächen der Schalensegmente und des hierdurch erzeugten Strahlenbündels kann der Reflektorkragen und die Übergangskontur, die durch die Verschneidung der Reflektorkragenfläche mit der jeweiligen Schalensegmentfläche gebildet werden kann, verschieden ausgeformt sein. Werden beispielsweise die Freiformflächen der Schalensegmente dazu konfiguriert, ein im Querschnitt rundes, insbesondere kreisrundes Strahlenbündel zu erzeugen, kann die genannte Übergangskontur zwischen dem Reflektorkragen und den Schalensegmenten und damit die Abrisskontur eines jeden Schalensegments im Wesentlichen einen bogenförmigen konkaven Verlauf besitzen, so dass die Ränder des jeweiligen Schalensegments eine größere Höhe besitzen als ein Mittelabschnitt des Schalensegments.

Bei einer solchen Konfiguration des Reflektors, der ein rundes Strahlenbündel erzeugt, können die Übergangsbereiche zwischen zwei jeweils benachbarten Schalensegmenten konkave Einbuchtungen bilden, die einen länglichen Verlauf besitzen können, beispielsweise nach Art einer Ecke zwischen zwei Wänden eines Raums. Die Übergangsbereiche können also längliche Sicken bilden, die insbesondere eine konkave Krümmung besitzen und/oder sich in einer die Hauptabstrahlrichtung enthaltenden Schnittebene zwischen den beiden Schalensegmenten hindurch erstrecken kann.

Die Schalensegmente selbst sind entsprechend ihrer Ausbildung als Freiformflächen vorteilhafterweise zweiachsig konkav gekrümmt, so dass sie sowohl in einer Schnittebene senkrecht zur Hauptabstrahlrichtung konkav gekrümmt sind als auch in einer Schnittebene, die die genannte Hauptabstrahlrichtung enthält, konkav gekrümmt sind.

Vorteilhafterweise können die genannten Schalensegmente jeweils rinnen- oder streifenförmig ausgebildet sein und bezüglich der genannten Hauptabstrahlrichtung sternförmig angeordnet sein.

Die Erfindung wird nachfolgend anhand bevorzugter Ausführungsbeispiele und zugehöriger Zeichnungen näher erläutert. In den Zeichnungen zeigen:
- Fig. 1:: eine schematische, perspektivische Darstellung eines Strahlers und dessen Reflektors, der ein im Querschnitt im Wesentlichen kreisrundes Strahlenbündel erzeugt, wobei der Reflektor von außen gezeigt ist und die Übergänge zwischen dem Reflektorkragen und den Schalensegmenten dargestellt sind,
- Fig. 2:: eine schematische, perspektivische Darstellung des Reflektors aus Fig. 1 ohne das davon abgestrahlte Strahlenbündel,
- Fig. 3:: eine schematische Darstellung des Reflektors aus den vorhergehenden Figuren gemäß einer Variante hiervon, gemäß der die Schalensegmente des Reflektors mit einer Facettierung, insbesondere Mikrofacettierung versehen sind,
- Fig. 4:: eine schematische, perspektivische Darstellung eines Strahlers und dessen Reflektors ähnlich Fig. 1, wobei der Reflektor ein im Querschnitt rechteckiges, insbesondere quadratisches Strahlenbündel abstrahlt,
- Fig. 5:: eine perspektivische, schematische Darstellung des Reflektors aus Fig. 4 in einer Außenansicht ohne das davon abgestrahlte Strahlenbündel,
- Fig. 6:: eine schematische, perspektivische Darstellung des Reflektors des Strahlers aus Fig. 4 gemäß einer Variante hiervon, gemäß der die Schalensegmente des Reflektors mit einer Facettierung, insbesondere Mikrofacettierung versehen sind,
- Fig. 7:: eine perspektivische, schematische Darstellung eines Strahlers und dessen Reflektors ähnlich den Figuren 1 und 4, wobei der Reflektor ein im Querschnitt elliptisches Strahlenbündel abgibt,
- Fig. 8:: eine schematische, perspektivische Außenansicht des Reflektors aus Fig. 7 ohne die Darstellung des davon abgegebenen Strahlenbündels, wobei die Übergänge zwischen dem Reflektorkragen und den Schalensegmenten gezeigt sind,
- Fig. 9:: eine schematische, perspektivische Außendarstellung des Reflektors ähnlich Fig. 8 gemäß einer Variante hiervon, gemäß der der Reflektor an seinen Schalensegmenten mit einer Facettierung, insbesondere Mikrofacettierung versehen ist,
- Fig. 10:: eine schematische, perspektivische Darstellung eines Strahlers und dessen Reflektors ähnlich den Figuren 1, 4 und 7, wobei der Reflektor sechsschalig aufgebaut ist und eine sechseckige Außenkontur besitzt und dazu ausgebildet ist, ein im Querschnitt kreisrundes Strahlenbündel zu erzeugen,
- Fig. 11:: eine schematische, perspektivische Außendarstellung des Reflektors aus Fig. 10 ohne die Darstellung des abgegebenen Strahlenbündels, wobei die Übergangskonturen zwischen dem Reflektorkragen und den Schalensegmenten des Reflektors dargestellt sind,
- Fig. 12:: eine schematische, perspektivische Außendarstellung des Reflektors ähnlich Fig. 11 gemäß einer Variante hiervon, gemäß der die Schalensegmente des Reflektors mit einer Facettierung versehen sind, und
- Fig. 13:: eine schematische Nebeneinanderstellung der verschiedenen Reflektoren der Strahler gemäß den Figuren 1, 4, 7 und 10 und der hiervon erzeugten Strahlenbündel.

Wie die Figuren 1-3 zeigen, kann ein erster Strahler 1 einen Reflektor 11 umfassen, der das von zumindest einer Lichtquelle 20 beispielsweise in Form einer LED abgegebene Licht einfängt und zu einem Strahlenbündel 31 transformiert bzw. ein solches Strahlenbündel 31 abgibt. Die genannte Lichtquelle 20 kann insbesondere im Zentralbereich eines Bodenabschnitts des Reflektors 11 angeordnet sein und hemisphärisch in den Reflektorkorpus hineinstrahlen.

Wie die Figuren 2 und 3 verdeutlichen, besitzt der Reflektor 11 eine mehrstrahlige Struktur. Obwohl der Reflektor 11 ein im Querschnitt kreisförmiges Strahlenbündel 31 erzeugt, vgl. Fig. 1, ist der lichttechnisch aktive Reflektorteil des Reflektors 11 keine einschalige Wanne mit kreisrundem Querschnitt, sondern ein insgesamt betrachtet napfförmiger Korpus, der aus vier Schalensegmenten S1, S2, S3 und S4 zusammengesetzt ist. Der vierschalige Aufbau gemäß den Figuren ist dabei nur beispielhaft. Der Reflektor 11 könnte auch drei oder fünf oder sechs oder acht Schalen oder eine andere Anzahl von Schalensegmenten besitzen.

Wie Fig. 1 und 2 zeigen, sind die Schalensegmente S1, S2, S3 und S4 jeweils rinnenförmig konturiert und bezüglich der Hauptabstrahlachse des Reflektors 11, die dessen Zentral- bzw. Symmetrieachse bilden kann, sternförmig angeordnet. Die genannten Schalensegmente S1-S4 sind dabei jeweils als Freiformflächen ausgebildet, die zweiachsig konkav gekrümmt sein können, so dass jedes Schalensegment sowohl in Querschnittsebenen senkrecht zur Hauptabstrahlrichtung einen konkav gewölbten Verlauf besitzt als auch in Längsschnittebenen, die die genannte Hauptabstrahlrichtung enthalten, einen konkav gewölbten, bogenförmigen Konturverlauf besitzt.

In den Übergangsbereichen zwischen jeweils zwei benachbarten Schalensegmenten S1 und S2 bzw. S2 und S3 oder S3 und S4 besitzt der Reflektor 11 eine konkave Einbuchtung bzw. Ecke oder Abkantung, die ggf. leicht abgerundet sein kann, wobei sich die genannte Einbuchtung E in einer Schnittebene, die die Hauptabstrahlrichtung enthält und zwischen zwei Schalensegmenten hindurchgeht, erstrecken kann. Die genannte Einbuchtung E kann hiervon unabhängig einen einachsig gekrümmten, konkaven, bogenförmigen Verlauf besitzen, vgl. Figuren 1-3.

Die genannten Schalensegmente S1, S2, S3 und S4 sind von einem gemeinsamen Reflektorkragen K eingefasst, der sich an obere Randbereiche der Schalensegmente anschließt und trotz des im Querschnitt runden Strahlenbündels 31 einen eckigen Umriss besitzen kann, beispielsweise den in Fig. 1 gezeigten rechteckigen, insbesondere quadratischen Umriss. Anzumerken ist, dass die genannte Umrisskontur U jedoch auch anders geformt sein könnte, beispielsweise rund oder sechseckig oder elliptisch bzw. oval.

Der genannte Reflektorkragen K ist dabei lichttechnisch inaktiv ausgebildet, indem er von der Übergangskontur zu den Schalensegmenten hin so stark nach außen geknickt bzw. gewölbt ist, dass weder reflektiertes Indirektlicht noch unreflektiertes Direktlicht auf die Flächen des Reflektorkragens K fallen.

Die genannte Übergangskontur zwischen dem Reflektorkragen K und den Schalensegmenten S1, S2, S3 und S4 bildet vorteilhafterweise die Abrisskante A, an der vorbei von der Lichtquelle 20 direkt abgestrahltes Licht unreflektiert aus dem Reflektor 11 austreten kann. Damit bestimmt die genannte Abrisskante A den Abrisswinkel des Direktlichts. Vorteilhafterweise ist die genannte Abrisskante A - also die Übergangskontur zwischen Reflektorkragen K und den Schalensegmenten S1-S4 - derart konturiert, dass der genannte Abrisswinkel für das Direktlicht dem Abrisswinkel des reflektierten Indirektlichts entspricht, der durch die Konturierung der Freiformflächen der Schalensegmente bestimmt wird. Damit bestrahlt das Direktlicht 100% des Strahlenbündels, das vom Reflektor insgesamt abgegeben wird. Gleichermaßen können die Schalensegmente S1-S4 zusammen ebenfalls im wesentlichen vollständig das genannte Strahlenbündel bestrahlen bzw. ausfüllen, so dass sowohl das Direktlicht als auch das Indirektlicht jeweils 100% des insgesamt vom Strahler abgegebenen Strahlenbündels ausleuchten.

Die Freiformflächen der Schalensegmente S1-S4 können hierbei jeweils vorteilhafterweise derart konturiert sein, dass jedes Schalensegment S1-S4 jeweils das gesamte Strahlenbündel 31 bestrahlt oder mit anderen Worten 100% der Fläche bestrahlt, die von dem Strahler insgesamt bestrahlt wird. Grundsätzlich wäre es aber ebenfalls möglich das jedes Schalensegment für sich betrachtet jeweils nur etwa 50%, oder auch 60% oder 75%, der genannten Fläche bestrahlt, die vom Strahler 1 insgesamt bestrahlt wird. Dabei können sich die von den Schalensegmenten jeweils bestrahlten Teilflächen miteinander ergänzen, so dass von den Schalensegmenten zusammen insgesamt wieder die gesamte Fläche bestrahlt wird.

Bestrahlt in der genannten Weise jedes Schalensegment S1-S4 das Strahlenbündel im wesentlichen vollständig, kann eine besonders hochwertige, homogene Ausleuchtung erzielt werden.

Um das abgestrahlte Licht weiter zu homogenisieren und beispielsweise Inhomogenitäten der Lichtquelle bzw. Positionierungsfehler der Lichtquelle 20 auszugleichen bzw. die Farbmischung zweier Lichtfarben zu unterstützen, können die genannten Schalensegmente S1-S4 vorteilhafterweise mit einer Facettierung versehen sein, insbesondere mit einer Mikrofacettierung mit mehr als 25 oder mehr als 50 oder auch mehr als 100 Facetten an jedem Schalensegment. Wie Fig. 3 zeigt, können die genannten Facetten flächenmäßig sehr klein ausgebildet sein, beispielsweise weniger als 10% der Fläche eines Schalensegments, insbesondere auch weniger als 5% der Fläche eines Schalensegments betragen. Hiervon unabhängig können die genannten Facetten F an jedem Schalensegment in mehreren Reihen und Spalten übereinander und nebeneinander angeordnet sein, so dass jedes Schalensegment nach Art eines Mosaiks mit vielen Facetten belegt ist. Die genannten Facetten F können hierbei abgeflachte Flächenstücke bilden. Alternativ oder zusätzlich können einzelne Facetten oder alle Facetten auch konkav gewölbt nach Art von Eindellungen ähnlich einem Golfball und/oder konvex gewölbt nach Art von Noppen ausgebildet sein.

Wie die Figuren 4-6 zeigen, kann ein zweiter Strahler 2 einen Reflektor 12 besitzen, dessen Reflektorkragen K ebenfalls eine rechteckige, insbesondere quadratische Umfangskontur U besitzt. Entsprechend dem zuvor beschriebenen Strahler 1 weist auch der Reflektor 11 dieses zweiten Strahlers 2 eine Segmentierung auf, wobei auch hier vier Schalensegmente S1-S4 vorgesehen sein können, die wiederum als Freiformflächen zweiachsig konkav gekrümmt ausgebildet sein können. Die genannten Freiformflächen sind bei diesem zweiten Strahler 2 bzw. dessen Reflektor 12 jedoch so konturiert, dass ein im Querschnitt betrachtet rechteckiges, insbesondere quadratisches Strahlenbündel 32 abgegeben wird, vgl. Fig. 4.

Dabei ist der Reflektorkragen K ungeachtet seiner analog rechteckig ausgebildeten Umfangskontur und/oder die durch die Übergangskontur vom Reflektorkragen K zu den Schalensegmenten S1-S4 gebildete Abrisskante A derart konturiert, dass auch der Direktlichtanteil, der von der Lichtquelle 20 an den Schalensegmenten S1-S4 vorbei, unreflektiert abgestrahlt wird, das in Fig. 4 gezeigte im Querschnitt rechteckige Strahlenbündel beleuchtet, insbesondere vollständig ausleuchtet.

Wie Fig. 6 zeigt, kann auch bei diesem Reflektor 12 eine Facettierung mit einer Vielzahl von Facetten F analog der zuvor beschriebenen Ausbildung des ersten Strahlers 1 vorgesehen sein.

Wie die Figuren 7-9 zeigen, kann ein dritter Strahler 3 einen Reflektor 13 besitzen, dessen Reflektorkragen K wiederum eine rechteckige insbesondere quadratische Umfangskontur U besitzt, die den Umfangskonturen der ersten und zweiten Strahler entsprechen kann. Auch dieser Reflektor 13 des dritten Strahlers 3 kann in vier Schalensegmente S1-S4 segmentiert sein, die wiederum jeweils als Freiformfläche konturiert sind, die zweiachsig gekrümmt sein kann, wie dies zuvor beschrieben wurde. Die Freiformflächen sind hierbei jedoch derart konturiert, dass nicht wie bei dem ersten Strahler 1 ein im Querschnitt kreisrundes Strahlenbündel, sondern ein im Querschnitt elliptisches Strahlenbündel 33 erzeugt wird, vgl. Fig. 7.

Die Abrisskante A der Schalensegmente S1-S4 des Reflektors 13, die durch die Übergangskontur zu dem Reflektorkragen K gebildet wird, ist hier derart ausgeführt, dass auch hier der Direktlichtanteil wiederum 100% der insgesamt beleuchteten Fläche anstrahlt. Also auch das Direktlicht formt durch die Abrisskanten A ein im Querschnitt elliptisches Strahlenbündel, das kongruent ist zu dem von den Schalensegmenten erzeugten Strahlenbündel.

Wie Fig. 9 zeigt, kann auch bei diesem Reflektor 13 eine Facettierung mit einer Vielzahl von Facetten analog der zuvor beschriebenen Ausbildung vorgesehen sein.

Wie die Figuren 10-12 zeigen, kann ein Strahler 1, der ein im Querschnitt rundes, insbesondere kreisrundes Strahlenbündel 31 erzeugt, auch eine sechsschalige Segmentierung besitzen und/oder einen Reflektorkragen K aufweisen, der eine sechseckige Umfangskontur U besitzt. Hiervon abgesehen kann die Ausbildung des Reflektors im Übrigen den zuvor beschriebenen Ausbildungen entsprechen, insbesondere der Ausbildung des Reflektors des ersten Strahlers 1, der ein im Querschnitt rundes Strahlenbündel erzeugt. Wie Fig. 12 zeigt, kann auch bei einem solchen sechseckigen bzw. sechsschaligen Reflektor 11 eine Facettierung mit einer Vielzahl von Facetten F vorgesehen sein.

## Patentansprüche

1. Strahler (1, 2, 3) für einen Leuchtensatz, umfassend zumindest eine Lichtquelle (20), einen Reflektor (11, 12, 13), der zumindest drei Schalensegmente (S1, S2, S3 ... Sn) aufweist und von der Lichtquelle (20) abgegebenes Licht einfängt und in Form eines Strahlenbündels (31, 32, 33) abgibt, **dadurch gekennzeichnet, dass** der Reflektor (11, 12, 13) als Schalensegmente (S1, S2, S3, Sn) Freiformflächen besitzt, von denen jede dazu ausgebildet ist, im Querschnitt des Strahlenbündels (S1, S2, S3) zumindest einen Flächenanteil von zumindest 2/n zu bestrahlen, wenn n die Anzahl der Schalensegmente des Reflektors ist, und die Abrisskante (A) der Schalensegmente (S1, S2, S3 ... Sn) derart konturiert ist, dass ein an den Schalensegmenten (S1, S2, S3 ... Sn) vorbei, unreflektiert abgestrahlter Direktlichtanteil den Querschnitt des vom reflektierten Indirektlicht bestrahlten Strahlenbündels (31, 32, 33) im Wesentlichen vollständig bestrahlt und darauf beschränkt ist.

2. Strahler nach dem vorhergehenden Anspruch, wobei die Freiformflächen der Schalensegmente (S1, S2, S3 ... Sn) und deren Abrisskante (A) derart konturiert sind, dass ein im Querschnitt rundes, insbesondere kreisrundes oder elliptisches oder ovales, Strahlenbündel (31, 33) abgestrahlt wird.

3. Strahler nach dem vorhergehenden Anspruch, wobei der Reflektor (11, 13) zumindest vier Schalensegmente (S1, S2, S3, S4 ... Sn) umfasst, die jeweils zweiachsig konkav gewölbt sind, wobei falzartige Einbuchtungen (E) die Übergangsbereiche zwischen jeweils zwei benachbarten Schalensegmenten (S1, S2, S3, S4) bilden.

4. Strahler nach einem der vorhergehenden Ansprüche, wobei die Abrisskante (A) der Schalensegmente (S1, S2, S3 ... Sn) in jedem Schalensegment (S1, S2, S3, Sn) einen bogenförmigen, konkaven Verlauf besitzt, so dass die Schalensegmente an ihren Rändern zu den Übergangsbereichen zu den jeweils benachbarten Schalensegmenten hin eine größere Höhe besitzen als in einem Mittelabschnitt der Schalensegmente.

5. Strahler nach einem der vorhergehenden Ansprüche, wobei die Schalensegmente (S1, S2, S3, Sn) jeweils streifen- oder rinnenförmig konturiert und bei Betrachtung des Reflektors (11, 12, 13) in Richtung dessen Hauptabstrahlrichtung sternförmig angeordnet sind.

6. Strahler nach einem der vorhergehenden Ansprüche, wobei die Schalensegmente (S1, S2, S3, S4) mit einer Facettierung, insbesondere mit einer Mikrofacettierung mit mehr als 25 oder mehr als 50 Facetten pro Schalensegment, versehen sind.

7. Leuchtensatz umfassend mehrere Strahler (1, 2, 3), von denen zumindest einer gemäß einem der Ansprüche 1 bis 6 ausgebildet ist und jeder Folgendes umfasst:
- zumindest eine Lichtquelle (20),
- einen Reflektor (11, 12, 13), der zumindest drei Schalensegmente (S1, S2, S3 ... Sn) und einen die Schalensegmente (S1, S2, S3) gemeinsam einfassenden Reflektorkragen (K) aufweist und von der Lichtquelle abgegebenes Licht einfängt und in Form eines Strahlenbündels (30) abgibt,
wobei die Reflektorkrägen (K) aller Strahler (1, 2, 3) einander entsprechende Umfangskonturen (U) und/oder Anschlussmaße besitzen, so dass die Strahler (1, 2, 3) gegeneinander austauschbar in dieselbe Einbauumgebung montierbar sind,
**dadurch gekennzeichnet, dass**
der Reflektor (11, 13) eines ersten Strahlers (1, 3) dazu ausgebildet ist, ein im Querschnitt rundes Strahlenbündel (31, 33) abzugeben, und als Schalensegmente (S1, S2, S3 ... Sn) Freiformflächen besitzt, von denen jede dazu ausgebildet ist, im Querschnitt des Strahlenbündels (31, 33) zumindest einen Flächenanteil von zumindest 2/n zu bestrahlen, wenn n die Anzahl der Schalensegmente des Reflektors ist, und
der Reflektor (12) eines zweiten Strahlers (2) dazu ausgebildet ist, ein im Querschnitt mehreckiges Strahlenbündel (32) abzustrahlen, und als Schalensegmente (S1, S2, S3 ... Sn) Freiformflächen besitzt, von denen jede dazu ausgebildet ist, im Querschnitt des Strahlenbündels (32) zumindest einen Flächenanteil von zumindest 2/n zu bestrahlen, wenn n die Anzahl der Schalensegmente des Reflektors ist.

8. Leuchtensatz nach dem vorhergehenden Anspruch, wobei der Reflektor (11) des ersten Strahlers (1) dazu ausgebildet ist, ein im Querschnitt kreisrundes Strahlenbündel (31) abzustrahlen.

9. Leuchtensatz nach dem vorhergehenden Anspruch, wobei der Reflektor (13) eines dritten Strahlers (3) dazu ausgebildet ist, ein im Querschnitt elliptisches oder ovales Strahlenbündel (33) abzugeben, und als Schalensegmente (S1, S2, S3 ... Sn) Freiformflächen besitzt, von denen jede dazu ausgebildet ist, im Querschnitt des Strahlenbündels (33) zumindest einen Flächenanteil von zumindest 2/n zu bestrahlen, wenn n die Anzahl der Schalensegmente des Reflektors ist.

10. Leuchtensatz nach einem der vorhergehenden Ansprüche, wobei jede der Freiformflächen der Schalensegmente (S1, S2, S3 ... Sn) aller Strahler (1, 2, 3) dazu ausgebildet sind, den Querschnitt des Strahlenbündels des jeweiligen Strahlers im Wesentlichen vollständig zu bestrahlen.

11. Leuchtensatz nach einem der vorhergehenden Ansprüche, wobei die Umfangskontur (U) der Reflektorkrägen (K) aller Strahler (1, 2, 3) als Polygon, insbesondere Quadrat oder Sechseck, ausgebildet ist.

12. Leuchtensatz nach einem der Ansprüche 7-10, wobei die Umfangskontur (U) der Reflektorkrägen (K) aller Strahler (1, 2, 3) rund, insbesondere kreisrund oder elliptisch oder oval, ausgebildet ist.

13. Leuchtensatz nach einem der vorhergehenden Ansprüche, wobei die Reflektorkrägen (K) der Reflektoren (11, 12, 13) aller Strahler (1, 2, 3) lichttechnisch inaktiv ausgebildet sind, wobei bei jedem Strahler (1, 2, 3) die Übergangskontur zwischen dem Reflektorkragen (K) und den Schalensegmenten (S1, S2, S3 ... Sn) des jeweiligen Reflektors (11, 12, 13), die die Abrisskante (A) für den an den Schalensegmenten (S1, S2, S3 ... Sn) vorbei unreflektiert abgestrahlten Direktlichtanteil bildet, derart konturiert ist, dass der an den als Freiformflächen ausgebildeten Schalensegmenten (S1, S2, S3) vorbei, unreflektiert abgestrahlte Direktlichtanteil den Querschnitt des vom jeweiligen Strahler (1, 2, 3) vollständig abgestrahlten Strahlenbündels (31, 32, 33) im Wesentlichen vollständig bestrahlt.

14. Leuchtensatz nach einem der vorhergehenden Ansprüche, wobei die Schalensegmente (S1, S2, S3 ... Sn) des Reflektors zumindest eines, vorzugsweise aller Strahler (1, 2, 3) mit einer Facettierung, insbesondere einer Mikrofacettierung mit mehr als 25 oder mehr als 50 Facetten pro Schalensegment, versehen ist.

15. Leuchtensatz nach einem der vorhergehenden Ansprüche, wobei die Reflektoren (11, 12, 13) aller Strahler (1, 2, 3) des Leuchtensatzes dieselbe Anzahl an Schalensegmenten (S1, S2 ... Sn) haben.

## Claims

1. Radiator (1, 2, 3) for a light set, comprising at least one light source (20), a reflector (11, 12, 13), which has at least three shell segments (S1, S2, S3 ... Sn) and captures light emitted by the light source (20) and emits it in the form of a beam of rays (31, 32, 33), **characterised in that** the reflector (11, 12, 13) has freeform surfaces as shell segments (S1, S2, S3, Sn) each of which is designed to irradiate at least an area portion of at least 2/n in the cross section of the beam of rays (31, 32, 33) if n is the number of shell segments of the reflector, and the outline edge (A) of the shell segments (S1, S2, S3 ... Sn) is contoured so that a direct light portion radiated unreflected past the shell segments (S1, S2, S3 ... Sn) substantially completely irradiates the cross section of the beam of rays (31, 32, 33) irradiated by the reflected indirect light and is restricted thereto.

2. Radiator according to the preceding claim, wherein the freeform surfaces of the shell segments (S1, S2, S3 ... Sn) and their outline edge (A) are contoured so that a cross-sectionally round, in particular circular or elliptical or oval, beam of rays (31, 33) is radiated.

3. Radiator according to the preceding claim, wherein the reflector (11, 13) comprises at least four shell segments (S1, S2, S3, S4 ... Sn), each of which are biaxially concavely arched, wherein fold-like bends (E) form the transition areas between two adjacent shell segments (S1, S2, S3, S4) respectively.

4. Radiator according to any one of the preceding claims, wherein the outline edge (A) of the shell segments (S1, S2, S3 ... Sn) in each shell segment (S1, S2, S3 ... Sn) has an arcuate, concave progression, so that the shell segments have a greater height at their edges towards the transition areas to the respectively adjacent shell segments than in a central section of the shell segments.

5. Radiator according to any one of the preceding claims, wherein the shell segments (S1, S2, S3, Sn) are each contoured in a strip or channel shape and are arranged in a star shape when the reflector (11, 12, 13) is viewed in the direction of its main radiation direction.

6. Radiator according to any one of the preceding claims, wherein the shell segments (S1, S2, S3, S4) are provided with faceting, in particular with microfaceting with more than 25 or more than 50 facets per shell segment.

7. Light set comprising a plurality of radiators (1, 2, 3), of which at least one is designed according to one of claims 1 to 6 and each comprises the following:
- at least one light source (20),
- a reflector (11, 12, 13), which has at least three shell segments (S1, S2, S3 ... Sn) and a reflector collar (K) commonly bordering the shell segments (S1, S2, S3) and captures light emitted by the light source and emits it in the form of a beam of rays (30),
wherein the reflector collars (K) of all radiators (1, 2, 3) have circumferential contours (U) and/or connecting dimensions corresponding to one another, so that the radiators (1, 2, 3) can be mounted interchangeably in the same installation environment,
**characterised in that**
the reflector (11, 13) of a first radiator (1, 3) is formed to emit a beam of rays (31, 33) that is round in cross section, and has freeform surfaces as shell segments (S1, S2, S3 ... Sn), each of which is designed to irradiate at least an area portion of at least 2/n in the cross section of the beam of rays (31, 33) if n is the number of shell segments of the reflector, and
the reflector (12) of a second radiator (2) is designed to emit a beam of rays (32) that is polygonal in cross section, and has freeform surfaces as shell segments (S1, S2, S3 ... Sn), each of which is designed to irradiate at least an area portion of at least 2/n in the cross section of the beam of rays (32) if n is the number of shell segments of the reflector.

8. Light set according to the preceding claim, wherein the reflector (11) of the first radiator (1) is designed to radiate a beam of rays (31) that is circular in cross section.

9. Light set according to the preceding claim, wherein the reflector (13) of a third radiator (3) is designed to emit a beam of rays (33) that is elliptical or oval in cross section, and has freeform surfaces as shell segments (S1, S2, S3 ... Sn), each of which is designed to irradiate at least an area portion of at least 2/n in the cross section of the beam of rays (33) if n is the number of shell segments of the reflector.

10. Light set according to any one of the preceding claims, wherein each of the freeform surfaces of the shell segments (S1, S2, S3 ... Sn) of all radiators (1, 2, 3) is designed to irradiate the cross section of the beam of rays (33) of the respective radiator substantially completely.

11. Light set according to any one of the preceding claims, wherein the circumferential contour (U) of the reflector collars (K) of all radiators (1, 2, 3) is designed as a polygon, in particular as a square or hexagon.

12. Light set according to any one of claims 7-10, wherein the circumferential contour (U) of the reflector collars (K) of all radiators (1, 2, 3) is designed round, in particular circular or elliptical or oval.

13. Light set according to any one of the preceding claims, wherein the reflector collars (K) of the reflectors (11, 12, 13) of all radiators (1, 2, 3) are designed to be photometrically inactive, wherein on each radiator (1, 2, 3) the transition contour between the reflector collar (K) and the shell segments (S1, S2, S3 ... Sn) of the respective reflector (11, 12, 13), which forms the outline edge (A) for the direct light portion radiated unreflected past the shell segments (S1, S2, S3 ... Sn), is contoured so that the direct light portion radiated unreflected past the shell segments (S1, S2, S3) designed as freeform surfaces substantially completely irradiates the cross section of the beam of rays (31, 32, 33) completely radiated by the respective radiator (1, 2, 3).

14. Light set according to any one of the preceding claims, wherein the shell segments (S1, S2, S3 ... Sn) of the reflector of at least one, preferably of all radiators (1, 2, 3) is provided with faceting, in particular microfaceting with more than 25 or more than 50 facets per shell segment.

15. Light set according to any one of the preceding claims, wherein the reflectors (11, 12, 13) of all radiators (1, 2, 3) of the light set have the same number of shell segments (S1, S2 ... Sn).

## Revendications

1. Emetteur (1, 2, 3) pour un jeu d'éclairage, comprenant au moins une source de lumière (20), un réflecteur (11, 12, 13), qui présente au moins trois segments de coque (S1, S2, S3, ... Sn) et capte la lumière émise par la source de lumière (20) et l'émet sous la forme d'un faisceau de rayons (31, 32, 33), **caractérisé en ce que** le réflecteur (11, 12, 13) possède en tant que segments de coque (S1, S2, S3, Sn) des surfaces à forme libre, dont chacune est réalisée pour irradier dans la section transversale du faisceau de rayons (S1, S2, S3) au moins une partie de surface d'au moins 2/n, quand n est le nombre des segments de coque du réflecteur, et l'arête de rupture (A) des segments de coque (S1, S2, S3, .. Sn) est contourée de telle manière qu'une partie de lumière directe rayonnée sans être réfléchie le long des segments de coque (S1, S2, S3, ..., Sn) irradie sensiblement en totalité la section transversale du faisceau de rayons (31, 32, 33) irradié par la lumière indirecte réfléchie et s'y limite.

2. Emetteur selon la revendication précédente, dans lequel les surfaces à forme libre des segments de coque (S1, S2, S3, ..., Sn) et leur arête de rupture (A) sont contourées de telle manière qu'un faisceau de rayons (31, 33) rond, en particulier rond circulaire ou elliptique ou ovale, dans la section transversale est rayonné.

3. Emetteur selon la revendication précédente, dans lequel le réflecteur (11, 13) comprend au moins quatre segments de coque (S1, S2, S3, S4, ..., Sn), qui sont respectivement bombés de manière concave biaxialement, dans lequel des indentations (A) à la manière de pliure forment les zones de transition entre respectivement deux segments de coque (S1, S2, S3, S4) adjacents.

4. Emetteur selon l'une quelconque des revendications précédentes, dans lequel l'arête de rupture (A) des segments de coque (S1, S2, S3, ..., Sn) possède dans chaque segment de coque (S1, S2, S3, Sn) un profil concave en forme d'arc de sorte que les segments de coque possèdent, au niveau de leurs bords vers les zones de transition en direction des segments de coque respectivement adjacents, une hauteur plus grande que dans une section centrale des segments de coque.

5. Emetteur selon l'une quelconque des revendications précédentes, dans lequel les segments de coque (S1, S2, S3, Sn) sont contourés respectivement en forme de bande ou de rainure et sont disposés en forme d'étoile si on observe le réflecteur (11, 12, 13) en direction de sa direction d'émission de rayonnement principale.

6. Emetteur selon l'une quelconque des revendications précédentes, dans lequel les segments de coque (S1, S2, S3, S4) sont pourvus d'un facettage, en particulier d'un microfacettage, avec plus de 25 ou plus de 50 facettes par segment de coque.

7. Jeu d'éclairage comprenant plusieurs émetteurs (1, 2, 3), dont au moins un est réalisé selon l'une quelconque des revendications 1 à 6 et chacun comprend ce qui suit :
- au moins une source de lumière (20),
- un réflecteur (11, 12, 13), qui présente au moins trois segments de coque (S1, S2, S3, ..., Sn) et un rebord de réflecteur (K) encadrant conjointement les segments de coque (S1, S2, S3) et qui capte la lumière émise par la source de lumière et l'émet sous la forme d'un faisceau de rayons (30),
dans lequel les rebords de réflecteur (K) de tous les émetteurs (1, 2, 3) possèdent des contours périphériques (U) et/ou des dimensions de raccordement correspondants les uns aux autres de sorte que les émetteurs (1, 2, 3) peuvent être montés de manière interchangeable les uns par les autres dans le même environnement de montage,
**caractérisé en ce que**
le réflecteur (11, 13) d'un premier émetteur (1, 3) est réalisé pour émettre un faisceau de rayons (31, 33) rond dans la section transversale et possède en tant que segments de coque (S1, S2, S3, ..., Sn) des surfaces à forme libre, dont chacune est réalisée pour irradier dans la section transversale du faisceau de rayons (31, 33) au moins une partie de surface d'au moins 2/n quand n est le nombre des segments de coque du réflecteur, et
le réflecteur (12) d'un deuxième émetteur (2) est réalisé pour rayonner un faisceau de rayons (32) polygonal dans la section transversale et possède en tant que segments de coque (S1, S2, S3, ..., Sn) des surfaces à forme libre, dont chacune est réalisée pour irradier dans la section transversale du faisceau de rayons (32) au moins une partie de surface d'au moins 2/n quand n est le nombre des segments de coque du réflecteur.

8. Jeu d'éclairage selon la revendication précédente, dans lequel le réflecteur (11) du premier émetteur (1) est réalisé pour rayonner un faisceau de rayons (31) rond circulaire dans la section transversale.

9. Jeu d'éclairage selon la revendication précédente, dans lequel le réflecteur (13) d'un troisième émetteur (3) est réalisé pour émettre un faisceau de rayons (33) elliptique ou ovale dans la section transversale et possède en tant que segments de coque (S1, S2, S3, ..., Sn) des surfaces à forme libre, dont chacune est réalisée pour irradier dans la section transversale du faisceau de rayons (33) au moins une partie de surface d'au moins 2/n quand n est le nombre des segments de coque du réflecteur.

10. Jeu d'éclairage selon l'une quelconque des revendications précédentes, dans lequel chacune des surfaces à forme libre des segments de coque (S1, S2, S3, .., Sn) de tous les émetteurs (1, 2, 3) est réalisée pour irradier sensiblement en totalité la section transversale du faisceau de rayons de l'émetteur respectif.

11. Jeu d'éclairage selon l'une quelconque des revendications précédentes, dans lequel le contour périphérique (U) des rebords de réflecteur (K) de tous les émetteurs (1, 2, 3) est réalisé sous la forme d'un polygone, en particulier d'un carré ou d'un hexagone.

12. Jeu d'éclairage selon l'une quelconque des revendications 7 - 10, dans lequel le contour périphérique (U) des rebords de réflecteur (K) de tous les émetteurs (1, 2, 3) est réalisé de manière ronde, en particulier de manière ronde circulaire ou elliptique ou ovale.

13. Jeu d'éclairage selon l'une quelconque des revendications précédentes, dans lequel les rebords de réflecteur (K) des réflecteurs (11, 12, 13) de tous les émetteurs (1, 2, 3) sont réalisés de manière inactive sur le plan de la technique d'éclairage, dans lequel pour chaque émetteur (1, 2, 3), le contour de transition entre le rebord de réflecteur (K) et les segments de coque (S1, S2, S3, ..., Sn) du réflecteur (11, 12, 13) respectif, qui forme l'arête de rupture (A) pour la partie de lumière directe rayonnée sans être réfléchie le long des segments de coque (S1, S2, S3, ..., Sn), est contouré de telle manière que la partie de lumière directe rayonnée sans être réfléchie le long des segments de coque (S1, S2, S3) réalisés sous la forme de surfaces à forme libre irradie sensiblement en totalité la section transversale du faisceau de rayons (31, 32, 33) rayonné en totalité par l'émetteur (1, 2, 3) respectif.

14. Jeu d'éclairage selon l'une quelconque des revendications précédentes, dans lequel les segments de coque (S1, S2, S3, ..., Sn) du réflecteur d'au moins un, de préférence de tous les émetteurs (1, 2, 3), sont pourvus d'un facettage, en particulier d'un microfacettage, avec plus de 25 ou plus de 50 facettes par segment de coque.

15. Jeu d'éclairage selon l'une quelconque des revendications précédentes, dans lequel les réflecteurs (11, 12, 13) de tous les émetteurs (1, 2, 3) du jeu d'éclairage ont le même nombre de segments de coque (S1, S2, ..., Sn).
